# EUROPÄISCHE PATENTSCHRIFT

(11) **EP 3 595 610 B1**
(45) Veröffentlichungstag und Bekanntmachung des Hinweises auf die Patenterteilung: **27.10.2021**
(21) Anmeldenummer: 18713617.1
(22) Anmeldetag: 22.03.2018
(51) Int. Cl.: A61J 1/14

(54) **ENTNAHMEKAPPE FÜR EINEN BEHÄLTER**
REMOVAL CAP FOR A CONTAINER
CAPUCHON DE PRÉLÈVEMENT POUR UN RÉCIPIENT

(30) Priorität: 27.04.2017 DE 102017109108
(43) Veröffentlichungstag der Anmeldung: 22.01.2020
(73) Patentinhaber: Hopf, Hans-Jürgen, 90513 Zirndorf (DE)
(72) Erfinder: HOPF, Michael, 90513 Zirndorf (DE); KASSAI, Norbert, 90522 Oberasbach (DE); HOPF, Hans-Jürgen, 90513 Zirndorf (DE)
(74) Vertreter: Wittmann, Ernst-Ulrich
(86) Internationale Anmeldenummer: PCT/EP2018/057266
(87) Internationale Veröffentlichungsnummer: WO 2018/197117

(56) Entgegenhaltungen:
- WO-A1-2017/060445

## Beschreibung

Die Erfindung betrifft eine Kappe, insbesondere eine Entnahmekappe für einen Behälter zur Aufnahme einer enteralen Ernährungslösung, sowie ein Dichtelement für die Entnahmekappe. Bei gewissen psychisch oder physisch kranken Patienten die nicht in der Lage sind, selbstständig Nahrung zu sich zu nehmen, insbesondere in Krankenhäusern, muss oft eine künstliche Ernährung durchgeführt werden, um deren täglichen Kalorienbedarf zu decken. Üblicherweise werden durch künstliche Ernährung Ernährungslösungen verabreicht, welche ernährungsphysiologisch ausgewogen sind, d.h. welche alle wichtigen Nährstoffe (z.B. Kohlenhydrate, Fette, Eiweiße, Vitamine, Spurenelemente, Mineralstoffe, und Wasser o.Ä.) im vom Körper benötigten Verhältnis enthalten.

Die künstliche Ernährung ersetzt somit einige natürliche Ernährungsschritte des Körpers und wird in Abhängigkeit der Verabreichungsart in zwei Arten unterteilt: die parenterale Ernährung, welche durch Infusion der Nährstoffe direkt in die Blutbahn erfolgt, und die enterale Ernährung, welche direkt durch den Magen-Darm-Trakt erfolgt. Wenn möglich ist es insbesondere vorzuziehen eine Langzeit künstliche Ernährung durch die enterale Ernährung durchzuführen, da die enterale Ernährung der physiologischen Ernährung näherkommt.

Die Infusion bei der parenteralen Ernährung ist flüssig und wird intravenös, üblicherweise durch einen Venenkatheter direkt an einer Vene durchgeführt Die Nährstoffe, welche hingegen durch die enterale Ernährung in den Körper eingeführt werden, besitzen oftmals eine erhöhte Viskosität. Dies erschwert oftmals den Austritt von Nahrung aus einem Behälter und kann auch zu einer Sedimentation der Ernährungslösung in den Behälter führen.

Behälter für die Aufnahme einer enteralen Ernährungslösung sind z.B. standardgemäß jeder Art und Form von Gefäßen und/oder Beutel und/oder Flaschen sein, welche zur Aufnahme einer enteralen Ernährungslösung geeignet sind. Insbesondere weisen solche Behälter wenigstens eine Entnahmeöffnung auf, durch welche der Inhalt des Behälters austreten kann. Insbesondere sind die Abmessungen und/oder die Merkmale der Entnahmeöffnung u.a. durch die Norm DIN 18250-3 ggf. in Verbindung mit DIN 80369-3 bestimmt.

Die Behälter zur Aufnahme einer enteralen Ernährungslösung müssen sterilisiert werden bevor die Ernährungslösung eingefüllt wird, da während der Einfüllung der Ernährungslösung diese nicht kontaminiert werden darf. Die Ernährungslösung muss nach der Einfüllung weiterhin steril gehalten werden, was durch eine luft- und flüssigkeitsdichte Abdeckung der Entnahmeöffnung sichergestellt wird. Beispielsweise ist die Abdeckung eine Versiegelung, insbesondere eine Versiegelungsfolie, und/oder eine Sterilisationsfolie. Insbesondere sollte die Abdeckung den Austritt der Nahrungslösung unterbinden bzw. eine Kontamination verhindert.

Vor der Anwendung eines solches Behälters, z.B. während des Transportes und/oder der Lagerung dieses Behälters, kann ein Schutzelement (z.B. eine Deckel, beziehungsweise eine Kappe oder ähnliches) auf der Entnahmeöffnung des Behälters aufgesetzt und mit dem Behälter verbunden werden, um die Integrität der Abdeckung und somit die Sterilisation der Ernährungslösung zu erhalten.

Um die Ernährungslösung zu verabreichen, wird üblicherweise der Behälter mit z.B. einer Tropfkammer derart verbunden, dass ein Fluss der Ernährungslösung ermöglicht wird. Die Tropfkammer dient zur regulierten Tropfenbildung der verabreichten Ernährungslösung und verhindert die Bildung von Luftblasen. Die Verbindung zwischen dem Behälter und der Tropfkammer erfolgt durch einen hohlen Entnahmedorn, welche zur Fluidaufgabe vom Behälter zur Tropfkammer dient

Nach dem bekannten Stand der Technik wird die Abdeckung des Behälters durch den Entnahmedorn durchstochen und ermöglicht somit den Austritt der Ernährungslösung. Üblicherweise wird die Abdeckung durch ein spitzes Ende des Entnahmedorns durchstochen, was das Aufreißen der Abdeckung vereinfacht

Wegen der relativ kleinen Abmessungen der durch den Entnahmedorn durchstochenen Öffnung, ist der Durchfluss der Lösung zwischen Behälter und Tropfkammer wenigstens teilweise erschwert, insbesondere wenn die zu verabreichende Ernährungslösung eine höhere, teilweise erheblich höhere Viskosität als Wasser (Dynamische Viskosität von Wasser bei 20°C von 1,0087 mPa s) aufweist.

WO 2017/060445 A1 beschreibt einen Deckel für ein Behältnis zur Aufnahme einer enteralen Nährstofflösung, mit einem Gewinde, das mit einem Gegengewinde an einem Behältnis zur Aufnahme einer enteralen Nährstofflösung in Eingriff gebracht werden kann, um eine Öffnung in dem Behältnis zur Aufnahme einer enteralen Nährstofflösung zu überdecken, und mit einem Anschlussstutzen zum Anschluss einer Schlauchleitung Eine Aufreißhilfe ist zum Beispiel bekannt aus WO2014/078404.

Ausgehend von diesem bekannten Stand der Technik ist es Aufgabe der Erfindung eine effizientere Strömung oder Fluss der Ernährungslösung zwischen Behälter und Tropfkammer mittels eines Entnahmedorns zu gewährleisten. Diese Aufgabe wird wenigstens teilweise durch eine Kappe gemäß Anspruch 1 und durch ein Dichtelement gemäß Anspruch 9 gelöst.

Bevorzugte Ausgestaltungen der Erfindung sind Gegenstand der jeweiligen Unteransprüche. Demnach betrifft die vorliegende Erfindung eine Entnahmekappe insbesondere für einen Behälter zur Aufnahme einer enteralen Ernährungslösung mit den Merkmalen des Patentanspruchs 1. Beispielsweise ist der Dichtkörper in Wesentlichen hohlkreisförmig und kann somit einen Mittelpunkt aufweisen. Beispielsweise ist der Dichtkörper eine Dichtung. Insbesondere gewährleistet der Dichtkörper eine flüssigkeitsdichte Verbindung zwischen der Entnahmekappe und dem Behälter.

Im montierten Zustand der Entnahmekappe mit dem Behälter ist insbesondere die Entnahmekappe im Bereich der Entnahmeöffnung des Behälters angeordnet und in Kontakt mit dem Ansatz des Behälters. Insbesondere ist die Entnahmekappe mit dem Ansatz verbunden mit und/oder befestigt. Außerdem sitzt z.B. die Entnahmekappe an der Entnahmeöffnung des Behälters auf und/oder deckt die Entnahmeöffnung wenigstens teilweise ab.

Im montierten Zustand der Entnahmekappe mit dem Behälter ist beispielsweise der Dichtkörper zwischen der gegenständigen Seite der Entnahmekappe und der Abdeckung des Behälters angeordnet. Insbesondere ist der Dichtkörper in unmittelbarer Nähe zu dieser Seite der Entnahmekappe und zur Abdeckung angeordnet. Im montierten Zustand der Entnahmekappe mit dem Behälter kann z.B. der Dichtkörper wenigstens teilweise in Kontakt mit der gegenständigen Seite der Entnahmekappe und mit der Abdeckung sein.

Die Entnahmekappe weist eine Aufreißhilfe auf, welche unterhalb der Aufnahmeöffnung für den Entnahmedorn und im Bereich des offenen Stirnendes z.B. im offenen Lumen der Entnahmekappe angeordnet ist. Insbesondere ist die Aufreißhilfe zwischen der Aufnahmeöffnung und dem offenen Stirnende angeordnet.

Beim Einführen des Entnahmedorns wird die Aufreißhilfe in Richtung des offenen Stirnendes bewegt. Insbesondere kann die Aufreißhilfe eine Lamelle, eine Scheibe, und/oder eine Platte sein. Beispielsweise ist die Aufreißhilfe im Wesentlichen flächig ausgebildet. Die durch die Einführung des Entnahmedorns erzeugte Bewegung der Aufreißhilfe kann im Folgenden auch als "Aufreißhilfsbewegung" bezeichnet werden.

Ist insbesondere die Entnahmekappe im montierten Zustand mit dem Behälter, kommt die Aufreißhilfe während der Aufreißhilfsbewegung in Kontakt mit der Abdeckung des Behälters und reißt somit die Abdeckung auf.

Die Aufreißhilfe ermöglicht somit eine Öffnung für den Durchfluss der Enteralen Nahrungslösung zu stechen, wobei diese Öffnung grösser als eine durch den Entnahmedorn erzeugte Öffnung ist. Der Durchfluss der Ernährungslösung zwischen dem Behälter und der Tropfkammer wird somit vereinfacht und/oder stabilisiert. Die Form und/oder der Querschnitt der Aufreißhilfe kann insbesondere die Soll-Form der durch die Aufreißhilfe erzeugten Öffnung im Wesentlichen entsprechen.

In montierten Zustand bilden die Entnahmekappe und der Entnahmedorn ein Kupplungselement, welches den Behälter mit einer Tropfkammer flussverbindet. Insbesondere ist das offene Stirnende der Entnahmekappe am Behälter verbunden, während der Entnahmedorn in der Aufnahmeöffnung eingeführt wird und mit der Tropfkammer flussverbunden ist, um die Fluidaufgabe vom Behälter zur Tropfkammer zu ermöglichen.

Im montierten Zustand der Entnahmekappe mit dem Behälter kann die Entnahmekappe mit dem Ansatz des Behälters durch eine Kraftschlussverbindung und/oder eine Formschlussverbindung und/oder eine Materialverbindung verbunden werden.

In einer Ausführungsform der Erfindung ist z.B. im Bereich des offenen Stirnendes der Entnahmekappe ein Schraubgewinde angeordnet Weist insbesondere der Ansatz des Behälters ein entsprechendes Schraubgewinde auf, greift im montierten Zustand der Entnahmekappe mit dem Behälter das Schraubgewinde der Entnahmekappe in das Schraubgewinde des Ansatzes ein und bildet damit eine Schraubverbindung zwischen der Entnahmekappe und dem Behälter.

Insbesondere kann die Entnahmekappe ein Bügelverschluss sein, wobei z.B. der Bügel der Entnahmekappe in zwei gegenüberliegenden Vertiefungen des Behälters verankert werden kann. Außerdem kann die Entnahmekappe ein Kronkorken oder ein übergreifender Stöpsel sein und im montierten Zustand mit der Grenze des Behälters eine Formschlussverbindung ausbilden. In diesem Fall dient somit die Grenze des Behälters als Ansatz.

Die Entnahmekappe kann z.B. einen Spannring aufweisen, welcher insbesondere im Bereich des offenen Stirnendes angeordnet ist. Im montierten Zustand der Entnahmekappe mit dem Behälter verklemmt der Spannring z.B. den Ansatz und bildet damit eine Kraftschlussverbindung zwischen der Entnahmekappe und dem Behälter.

Die Entnahmekappe wird durch die o.g. Kraftschluss-, Formschluss- und/oder Materialverbindung auf den Ansatz des Behälters befestigt und kann vor der Anwendung des Behälters (z.B. während des Transportes und/oder der Lagerung des Behälters) beispielsweise als Schutzelement für die Abdeckung dienen.

Nach einer Ausführungsform der erfindungsgemäßen Entnahmekappe ist die Aufnahmeöffnung für den Entnahmedorn eine Führungshilfe, welche insbesondere mittels einer Querschnittform die Ausrichtung des Entnahmedorns bestimmt. Vorzugsweise weist die Querschnittform nicht eine Rotationssymmetrie auf und ist insbesondere nicht im Wesentlichen kreisförmig. Beispielsweise ist die Querschnittform ein Kreuz, ein Oval, ein Rechteck, ein Stern oder dergleichen.

Die Führungshilfe limitiert die Verbindungsmöglichkeiten zwischen der Entnahmekappe und dem Entnahmedorn, d.h. die Möglichkeiten, nach welchen der Entnahmedorn in die Aufnahmeöffnung eingeführt werden können. Dies vereinfacht die Montierung des Entnahmedorns mit der Entnahmekappe, da möglichen Fehlerquelle bei der Montierung im Wesentlichen verringert werden.

Außerdem gewährleistet die Führungshilfe, dass der Entnahmedorn, insbesondere das spitze Ende hiervon in Bezug auf die Aufreißhilfe korrekt angeordnet wird, was die Aufreißhilfsbewegung der Aufreißhilfe und somit das Aufreißen der Abdeckung des Behälters optimiert.

Eine Ausführungsform der erfindungsgemäßen Entnahmekappe weist eine Belüftungsöffnung auf der gegenständigen Seite der Entnahmekappe auf, welche z.B. die Belüftung in den Behälter ermöglicht. Diese Belüftung gleicht den Druck zwischen der Innen- und Außenseite des Behälters aus und vereinfacht somit den Abfluss der Ernährungslösung vom Behälter durch den Entnahmedorn.

In einer weiteren Ausführungsform der Erfindung ist die Aufreißhilfe mit dem Dichtkörper einstückig ausgeformt. In diesem Fall bilden insbesondere die Aufreißhilfe und der Dichtkörper ein Dichtelement, da die Aufreißhilfe und der Dichtkörper miteinander verbunden sind.

Diese gegenseitige Anordnung der Aufreißhilfe und des Dichtkörpers vermindert die Komplexität der Herstellung der erfindungsgemäßen Entnahmekappe, was u.a. zur Materialeinsparung und/oder Kostenreduzierung führt. Tatsächlich sollen die Aufreißhilfe und der Dichtkörper nicht separat und selbständig voneinander hergestellt und danach aufgesetzt werden, sondern sie können z.B. durch einen relativ einfachen Kunststoffspritzguss-Prozess einstückig hergestellt werden.

In einer Ausführungsform der Entnahmekappe nach der vorliegenden Erfindung ist die Aufreißhilfe an dem Dichtkörper schwenkbeweglich angeordnet und bildet damit insbesondere ein Dichtelement aus.

Insbesondere ist in diesem Fall die Aufreißhilfsbewegung der Aufreißhilfe eine Schwenkbewegung. Nach dem Durchbruch der Abdeckung schwenkt die Aufreißhilfe im Bezug der an der Abdeckung angeordneten Öffnung und somit versperrt diese Öffnung nicht, was den Durchfluss der Ernährungslösung zwischen dem Behälter und der Tropfkammer durch den Entnahmedorn weiterhin verbessert.

Nach einer Ausführungsform der Erfindung erstreckt sich die Aufreißhilfe radial in Richtung des Mittelpunkts und/oder des Schwerpunkts des Dichtkörpers. In diesem Fall können im montierten Zustand mit dem Behälter der Dichtkörper und somit die Aufreißhilfe in unmittelbarer Nähe zur Abdeckung und insbesondere in Kontakt mit der Abdeckung angeordnet sein. Die Aufreißhilfe reißt somit die Abdeckung am Anfang der Aufreißhilfsbewegung auf und der daraus resultierende Durchbruch der Abdeckung wird somit vereinfacht und verbessert.

Die Aufreißhilfe einer Ausführungsform der erfindungsgemäßen Entnahmekappe ist an der Außenkontur scharfkantig ausgeformt. Eine solche Außenkontur ermöglicht es, eine an der Abdeckung angeordnete Öffnung mit sauberen Schnittkanten zu erzielen und somit die Form dieser Öffnung mittels der Aufreißhilfe wenigstens teilweise zu vermitteln. Außerdem erhöht die Aufreißhilfe mit einer scharfkantigen Außenkontur die Verlässlichkeit des Durchbruches der Abdeckung, da die scharfkantige Außenkontur die Eintrittshäufigkeit der durch die Aufreißhilfe erzeugten unvollständigen Schnittlinien verringert.

Insbesondere kann die Aufreißhilfe wenigstens eine Spitze in Richtung des Mittelpunkts und/oder des Schwerpunkts des Dichtkörpers aufweisen. Beispielsweise kann die Aufreißhilfe zwei Spitzen und insbesondere die Form einer gespaltenen Zunge aufweisen. Außerdem kann die Aufreißhilfe eine Mehrzahl von Spitzen aufweisen und/oder wenigstens kranzförmig sein.

Diese Spitze vereinfacht den Durchbruch der Abdeckung und verringert die notwendige Kraft, welche durch die Aufreißhilfe zur Durchstechung der an der Abdeckung angeordneten Öffnung einwirken muss. Das Aufreißen der Abdeckung des Behälters wird somit erleichtert.

In einer Ausführungsform der Entnahmekappe sind die Aufreißhilfe und der Dichtkörper mittels eines Stegbereiches miteinander verbunden und insbesondere bilden die Aufreißhilfe und der Dichtkörper ein Dichtelement, welches den Stegbereich aufweist. Insbesondere erhöht der Stegbereich die Schwenkflexibilität der Aufreißhilfe in Bezug auf den Dichtkörper.

Ist die Aufreißhilfe mit dem Dichtkörper einstückig ausgeformt, kann insbesondere der Stegbereich eine Nut sein, welche z.B. zwischen der Aufreißhilfe und dem Dichtkörper angeordnet ist und/oder einstückig mit dem Dichtkörper und der Aufreißhilfe durch z.B. einen Kunststoffspritzguss-Prozess ausgeformt ist. Sind z.B. die Aufreißhilfe und der Dichtkörper durch eine Materialverbindung miteinander verbunden, kann der Stegbereich die Schweißnaht zwischen der Aufreißhilfe und dem Dichtkörper sein und/oder aufweisen.

Insbesondere kann der Stegbereich durch zwei gegenüberliegende Nuten ausgeformt werden. Diese Nuten können zwischen der Aufreißhilfe und dem Dichtkörper angeordnet sein und/oder einstückig mit dem Dichtkörper und der Aufreißhilfe durch z.B. einen Kunststoffspritzguss-Prozess ausgeformt sein.

Nach einer Ausführungsform der erfindungsgemäßen Entnahmekappe wird die Aufnahmeöffnung durch einen Aufnahmeöffnungsmantel gebildet, welcher sich z.B. in Wesentlichen entlang einer Aufnahmeöffnungsrichtung erstreckt. Wenn der Entnahmedorn in der Aufnahmeöffnung eingeführt ist, ist insbesondere der Entnahmedorn in Wesentlichen entlang der Aufnahmeöffnungsrichtung angeordnet.

Der Aufnahmeöffnungsmantel kann ein Schraubgewinde aufweisen. Weist beispielsweise der Entnahmedorn eine Überwurfmutter mit einen entsprechenden Schraubgewinde auf, greift im montierten Zustand der Entnahmekappe mit dem Entnahmedorn das Schraubgewinde des Aufnahmeöffnungsmantels in das Schraubgewinde der Überwurfmutter ein und bildet damit eine Schraubverbindung zwischen der Entnahmekappe und dem Entnahmedorn, welche den Zusammenbau des Entnahmedorns mit der Entnahmekappe wenigstens teilweise verstärkt

Bei einer Ausführungsform der Erfindung ist die Aufreißhilfe aus wenigstens einem ersten Material hergestellt, wobei das erste Material aus einer Materialgruppe ausgewählt wird.

Insbesondere umfasst das Materialgruppe duro- und thermoplastische Kunststoff und insbesondere Polyphenylensulfid, Polypropylen, Poly-l-buten, Polyvinylchlorid, Polyvinylidenchlorid, Polymethyl-metaacrylat, Polyacrylnitril, Polystyrol, Polysulfon, Polyacetal, Polyvinylalkohol, Polyvinylacetat, Ionomere, Fluorkunststoff, Polyethylen, Polyamid, insbesondere ein teilaromatisches Polyamid, Polycarbonat, Polyester, Polyphenylenoxid, Polysulfon, Polyvinylacetal, Polyurethan, und chlorierter Polyether, Zellulosenitrat, Zelluloseacetat, Zelluloseether, Phenol-Harz, Harnstoff-Harz, Thioharnstoff-Harz, Melamin-Harz, Alkylharz, Allylharz, Silicon, Polyimid, Polybenzimidazol, Epoxidharz, Casein-Kunststoff, vernetztes Polyurethan, ungesättigtes Polyesterharz, Kombinationen hiervon und dergleichen. Der Dichtkörper kann, muss aber nicht, aus dem ersten Material hergestellt werden, so dass der Dichtkörper und die Aufreißhilfe aus dem gleichen Material bestehen. Außerdem kann der Dichtkörper aus einem zweiten Material bestehen, welches z.B. aus der o.g. Materialgruppe ausgewählt werden kann.

In einer weiteren Ausführungsform der Erfindung sind die Aufreißhilfe und/oder der Dichtungskörper mit der gegenständigen Seite der Entnahmekappe fest verbunden, z.B. die Aufreißhilfe bzw. der Dichtungskörper sind mit dieser Seite derart verbunden, dass die Aufreißhilfe sich nicht entlang einer im Wesentlichen parallel zur gegenständigen Seite erstreckenden Richtung bewegen kann. Insbesondere sind die Aufreißhilfe und/oder der Dichtungskörper drehfest verbunden im Bezug auf eine Richtung, welche in Wesentlichen lotrecht zur gegenständigen Seite ist. Diese feste Verbindung gewährleistet u.a. die korrekte Anordnung zwischen der Aufreißhilfe und der Aufnahmeöffnung und somit die optimale Aufreißhilfsbewegung.

Insbesondere sind der Dichtungskörper und/oder die Aufreißhilfe mit der gegenständigen Seite durch z.B. eine Kraftschluss-, Formschluss- und/oder Materialverbindung fest verbunden. Beispielsweise sind der Dichtungskörper und/oder die Aufreißhilfe mit der gegenständigen Seite durch eine Rastverbindung und/oder eine Feder-Nut Verbindung und/oder eine *Snap-in* Verbindung und/oder eine Klebeverbindung verbunden.

Die Erfindung betrifft auch ein Dichtelement für eine Entnahmekappe, insbesondere für die erfindungsgemäße Entnahmekappe mit den Merkmalen gemäß Patentanspruch 9.

Ist das Dichtelement in einer Entnahmekappe, insbesondere in der erfindungsgemäßen Entnahmekappe integriert, kann im montierten Zustand mit dem Behälter der Dichtkörper und somit die Aufreißhilfe in unmittelbarer Nähe zur Abdeckung und insbesondere in Kontakt damit angeordnet sein. Die Aufreißhilfe reißt somit die Abdeckung am Anfang der Aufreißhilfsbewegung auf und der daraus resultierende Durchbruch der Abdeckung wird somit vereinfacht und verbessert.

Nach einer Ausführungsform des erfindungsgemäßen Dichtelements ist die Aufreißhilfe an dem Dichtkörper schwenkbeweglich angeordnet

Ist das Dichtelement in einer Entnahmekappe, insbesondere in der erfindungsgemäßen Entnahmekappe integriert, schwenkt die Aufreißhilfe nach dem Durchbruch der Abdeckung im Bezug der an der Abdeckung angeordneten Öffnung und versperrt somit nicht diese Öffnung. Dies verbessert den Durchfluss der Ernährungslösung zwischen dem Behälter und der Tropfkammer durch den Entnahmedorn.

Die Aufreißhilfe einer Ausführungsform des erfindungsgemäßen Dichtelements ist an der Außenkontur scharfkantig ausgeformt. Solch eine Außenkontur ermöglicht, eine an der Abdeckung angeordneten Öffnung mit sauberen Schnittkanten zu erzielen und somit die Form dieser Öffnung mittels der Aufreißhilfe wenigstens teilweise zu vermitteln. Außerdem erhöht die Aufreißhilfe mit einer scharfkantigen Außenkontur die Verlässlichkeit des Durchbruches der Abdeckung, da die scharfkantige Außenkontur die Eintrittshäufigkeit der durch die Aufreißhilfe erzeugten unvollständigen Schnittlinien verringert

Insbesondere weißt das Dichtelement in Richtung des Mittelpunkts und/oder des Schwerpunkts des Dichtkörpers wenigstens eine Spitze auf. Diese Spitze vereinfacht den Durchbruch der Abdeckung und verringert die notwendige Kraft, welche durch die Aufreißhilfe zur Durchstechung der an der Abdeckung angeordneten Öffnung einwirken muss. Das Aufreißen der Abdeckung des Behälters wird somit erleichtert

Nachfolgend werden verschiedene Ausführungsformen der Erfindung erläutert, wobei diese die Erfindung nur beispielhaft erläutern und keine Einschränkung des allgemeinen Erfindungsgedankens in Bezug auf Abwandlungen darstellen. Dabei zeigt:
- **Fig. 1**: einen schematischen Längsschnitt einer ersten Ausführungsform der erfindungsgemäßen Entnahmekappe;
- **Fig. 2**: einen schematischen Längsschnitt einer zweiten Ausführungsform der erfindungsgemäßen Entnahmekappe;
- **Fig. 3a**: einen schematischen Längsschnitt der zweiten Ausführungsform der erfindungsgemäßen Entnahmekappe, welche in einem ersten Zustand mit einem Entnahmedorn montiert ist;
- **Fig. 3b**: einen schematischen Längsschnitt der zweiten Ausführungsform der erfindungsgemäßen Entnahmekappe, welche in einem zweiten Zustand mit dem Entnahmedorn montiert ist; und
- **Fig. 4**: eine schematische Seitenansicht einer dritten Ausführungsform der erfindungsgemäßen Entnahmekappe.

**Fig. 1** zeigt einen schematischen Längsschnitt einer ersten Ausführungsform der Entnahmekappe 100. Die Entnahmekappe 100 ist insbesondere eine Entnahmekappe 100 für einen Behälter (nicht dargestellt) zur Aufnahme einer enteralen Ernährungslösung. Solch ein Behälter weist insbesondere eine Entnahmeöffnung auf, welche mit einer Abdeckung flüssigkeitsdicht versiegelt ist und im Bereich der Entnahmeöffnung einen Ansatz für die Anordnung der Entnahmekappe aufweist

Die Entnahmekappe 100 weist einen Seitenmantel 150 auf, welcher eine Rotationssymmetrie um eine Symmetrieachse A aufweisen kann. Der Seitenmantel 150 bildet ein offenes Lumen 190 und das offene Stirnende 110 aus, welches im Wesentlichen kreisförmig und im Wesentlichen lotrecht zur Symmetrieachse A ist. Die Entnahmekappe 100 ist mit dem offenen Stirnende 110 über der Entnahmeöffnung des Behälters (nicht dargestellt) anordenbar.

Im Bereich des offenen Stirnendes 110 weist der Seitenmantel 150 ein Schraubgewinde 155 auf, welches an der innenliegenden Fläche des Seitenmantels 150 angeordnet ist. Dieses Schraubgewinde 155 kann im montierten Zustand der Entnahmekappe mit einem Behälter (nicht dargestellt) ein entsprechendes Schraubgewinde des Behälters eingreifen und kann damit eine Schraubverbindung zwischen der Entnahmekappe 100 und dem Behälter (nicht dargestellt) bilden.

Die gegenständige Seite 120 ist dem offenen Stirnende 110 abgewandt und erstreckt sich im Wesentlichen lotrecht zur Symmetrieachse A. Die gegenständige Seite 120 weist die Aufnahmeöffnung 130 für einen Entnahmedorn (nicht dargestellt) auf. Insbesondere steht die Aufnahmeöffnung 130 im Wesentlichen lotrecht zu einer ersten Richtung R1, wobei die erste Richtung R1 im Wesentlichen parallel zur Symmetrieachse A ist. Insbesondere ist die Aufnahmeöffnung 130 an einem stufenförmigen Bereich 125 der gegenständigen Seite 120 angeordnet. Insbesondere kann die Aufnahmeöffnung 130 eine Führungshilfe sein, welche insbesondere mittels eines Kreuzförmigen Querschnitts die Ausrichtung des Entnahmedorns bestimmt.

Die gegenständige Seite 120 kann auch die Belüftungsöffnung 140 aufweisen, welche durch einen Belüftungsöffnungsmantel 145 gebildet wird. Insbesondere erstreckt sich der Belüftungsöffnungsmantel 145 nach außen in Bezug auf das offene Lumen 190 entlang einer zweiten Richtung R2, welche im Wesentlichen parallel zur Symmetrieachse A steht. Außerdem bildet der Belüftungsöffnungsmantel 145 einen innenliegenden Bereich 195 des offenen Lumens 190. Beispielsweise sind den Belüftungsöffnungsmantel 145 und die Belüftungsöffnung 140 an dem stufenförmigen Bereich 125 angeordnet.

Die Entnahmekappe 100 weist den Dichtkörper 160 auf, welcher im Wesentlichen hohlkreisförmig ausgeformt ist Der Dichtkörper 160 kann beispielsweise eine Dichtung sein und kann somit einen Mittelpunkt (nicht dargestellt) aufweisen. Die Aufreißhilfe 170 ist mit dem Dichtkörper 160 mittels des Stegbereiches 180 verbunden und ist an dem Dichtkörper 160 um den Stegbereich 180 schwenkbeweglich angeordnet Die Aufreißhilfe 170 ist in einer ersten Position in Bezug auf den Dichtkörper 160 angeordnet insbesondere in einem innenliegenden Segment zum Mittelpunkt des Dichtkörpers 160 angeordnet und erstreckt sich wenigstens abschnittsweise in Richtung des Mittelpunkts des Dichtkörpers 160 und im Wesentlichen lotrecht zur Symmetrieachse A. Insbesondere kann die Aufreißhilfe 170 eine Lamelle sein, welche beispielswese wenigstens eine Spitze 175 aufweist Beispielsweise weist die Aufreißhilfe 170 wenigstens zwei Spitzen 175 und/oder die Form einer gespaltenen Zunge auf.

Die Aufreißhilfe 170 und der Dichtkörper 160 bilden somit eine Ausführungsform des erfindungsgemäßen Dichtelements 300, welches den Stegbereich 180 aufweist Insbesondere ist die Aufreißhilfe mit dem Dichtkörper einstückig z.B. durch einen Kunststoffspritzguss-Prozess ausgeformt

In diesem Fall kann z.B. der Stegbereich 180 durch zwei gegenüberliegenden Nuten 181, 182 ausgeformt sein. Außerdem und insbesondere ist der Stegbereich 180 zwischen der Aufreißhilfe 170 und dem Dichtkörper 160 angeordnet ist und einstückig mit dem Dichtkörper 160 und der Aufreißhilfe 170 z.B. durch einen Kunststoffspritzguss-Prozess ausgeformt ist.

Der Dichtkörper 160 ist im Bereich des offenen Stirnendes 110 angeordnet und steht in Kontakt mit der gegenständigen Seite 120 und mit dem Seitenmantel 150. Außerdem ist die Aufreißhilfe 170 unterhalb der Aufnahmeöffnung 130 für den Entnahmedorn 200 und im Bereich des offenen Stirnendes 110 angeordnet Beim Einführen des Entnahmedorns 200 in die Aufnahmeöffnung 130 ist die Aufreißhilfe 170 in Richtung des offenen Stirnendes bewegbar, z.B. von der ersten Position zu einer zweiten Position bewegbar.

Der Dichtungskörper 160 und somit die Aufreißhilfe 170 können mit der gegenständigen Seite 120 durch z.B. eine Kraftschluss-, Formschluss- und/oder Materialverbindung fest verbunden sein. Beispielsweise ist der Dichtungskörper 160 mit der gegenständigen Seite 120 durch eine Rastverbindung und/oder eine Feder-Nut Verbindung und/oder eine *Snap-in* Verbindung und/oder eine Klebeverbindung verbunden.

Insbesondere sind der Dichtungskörper 160 und die Aufreißhilfe 160 im Bezug auf die Symmetrieachse A drehfest verbunden, d.h. sie können sich nicht um die Symmetrieachse A drehen. Außerdem kann sich der Dichtungskörper 160 entlang der im Bezug auf die Symmetrieachse A radialen Richtungen R3, R4 bewegen, da der Seitenmantel 150 solche linearen Bewegungen im Wesentlichen verhindert

Fig. 2 stellt einen schematischen Längsschnitt einer zweiten Ausführungsform der Entnahmekappe 100 dar. Diese Ausführungsform und die erste Ausführungsform der Entnahmekappe 100 unterscheiden sich in der Form der Aufnahmeöffnung 130 für einen Entnahmedorn (nicht dargestellt).

Nach der zweiten Ausführungsform der Entnahmekappe 100 ist die an der gegenständigen Seite 120 angeordneten Aufnahmeöffnung 130 durch einen Aufnahmeöffnungsmantel 135 gebildet. der Aufnahmeöffnungsmantel 135 erstreckt sich nach außen in Bezug auf das offene Lumen 190 entlang der Aufnahmeöffnungsrichtung AR, welche im Wesentlichen parallel zur Symmetrieachse A ist. Beispielsweise sind der Aufnahmeöffnungsmantel 135 und die Aufnahmeöffnung 130 an dem stufenförmigen Bereich 125 der gegenständigen Seite 120 angeordnet.

Der Aufnahmeöffnungsmantel 135 weist ein Schraubgewinde 136 auf. Wie in **Fig. 3a** und **Fig. 3b** dargestellt, kann dieses Schraubgewinde 136 im montierten Zustand der Entnahmekappe mit einem Entnahmedorn 200 in ein entsprechendes Schraubgewinde der Überwurfmutter 210 des Entnahmedorns 200 eingreifen und damit eine Schraubverbindung zwischen der Entnahmekappe 100 und dem Entnahmedorn 200 bilden.

**Fig. 3a** und **Fig. 3b** zeigen einen schematischen Längsschnitt der zweiten Ausführungsform der Entnahmekappe 100, welche in einem ersten bzw. zweiten Zustand mit einem Entnahmedorn 200 montiert ist.

Insbesondere weist der Entnahmedorn 200 einen Hohlbereich 240 auf, welcher durch einen Entnahmedornmantel 250, ein offenes spitzes Ende 220 und eine an der gegenständigen Seite des spitzen Endes 220 angeordnete Stirnöffnung 230 abgegrenzt ist. Ein mit einer Tropfkammer flussverbundener Fluidverbinder (nicht dargestellt) kann insbesondere in die Stirnöffnung 230 eingeführt werden, um z.B. ein Fluss der Ernährungslösung zwischen dem mit der Entnahmekappe 100 verbundenen Behälter (nicht dargestellt) und der Tropfkammer zu ermöglichen. In diesem Fall kann beispielsweise die Stirnöffnung 230 eine standardisierte Form aufweisen und/oder kann der Fluidverbinder ein Röhrchen sein.

Außerdem weist der Entnahmedorn 200 eine Überwurfmutter 210 mit einem an der innenliegenden Fläche der Überwurfmutter 210 angeordneten Schraubgewinde (nicht dargestellt) auf. Das Schraubgewinde der Überwurfmutter 210 kann im montierten Zustand der Entnahmekappe 100 mit dem Entnahmedorn 200 das Schraubgewinde 136 der Entnahmekappe 100 eingreifen und damit eine Schraubverbindung zwischen der Entnahmekappe 100 und dem Entnahmedorn 200 bilden.

In dem ersten und zweiten montierten Zustand der Entnahmekappe 100 mit dem Entnahmedorn 200 ist die Überwurfmutter 210 auf dem Aufnahmeöffnungsmantel 135 zur Bildung der o.g. Schraubverbindung zwischen der Entnahmekappe 100 und dem Entnahmedorn 200 teilweise bzw. vollständig aufgeschraubt. Der Entnahmedorn 200 ist damit in die Aufnahmeöffnung 130 eingeführt und entlang der Aufnahmeöffnungsrichtung AR angeordnet. Außerdem ist in dem ersten und/oder in dem zweiten montierten Zustand der Entnahmekappe 100 mit dem Entnahmedorn 200 das offene spitze Ende 220 des Entnahmedorns 200 in Kontakt mit der Aufreißhilfe 170.

Das Einführen des Entnahmedorns 200 in die Aufnahmeöffnung 130 erzeugt die Aufreißreishilfebewegung von der ersten Position nach einer dritten Position (vgl. **Fig. 3b**) über eine zweite Position (vgl. **Fig. 3a**). Insbesondere ist die Aufreißreishilfebewegung eine Schwenkbewegung S um den Stegbereich 180.

Befindet sich insbesondere die Entnahmekappe 100 im montierten Zustand mit dem Behälter (nicht dargestellt), kommt die Aufreißhilfe 170 während der Aufreißhilfsbewegung in Kontakt mit der Abdeckung des Behälters und reißt demzufolge die Abdeckung auf. Die Aufreißhilfe 170 ermöglicht somit das Stechen einer Öffnung für den Durchfluss der Enteralen Nahrungslösung.

**Fig. 4** stellt eine schematische Seitenansicht einer dritten Ausführungsform der erfindungsgemäßen Entnahmekappe 100 dar. Diese Ausführungsform weist insbesondere die oben beschriebenen Merkmale der in **Fig. 2****,** **Fig. 3a** und **Fig. 3b** dargestellten zweiten Ausführungsform der erfindungsgemäßen Entnahmekappe 100 auf.

Außerdem und insbesondere kann die Entnahmekappe 100 eine Mehrzahl von Riefen 156 aufweisen, welche an der außenliegenden Fläche des Seitenmantels 150 angeordnet sind und sich im Wesentlichen parallel zur Symmetrieachse A erstrecken. Die Riefen 156 verbessern u.a. die Griffigkeit der Entnahmekappe 100 und vereinfachen somit das Aufschrauben der Entnahmekappe 100 am Ansatz des Behälters.

Beispielhafterweise weist die Entnahmekappe 100 folgende Abmaßen auf: Durchmesser D des Seitenmantels ca. 46,0 mm, Höhe H4 des Seitenmantels ca. 16,0 mm, Gesamthöhe H3 des Seitenmantels und der gegenständigen Seite 120 ca. 19,35 mm. Der Abstand H2 zwischen dem offenen Stirnende 110 und der Belüftungsöffnung 140 ist beispielsweise ca. 27,2 mm und/oder der Abstand H1 zwischen dem offenen Stirnende 110 und der Aufnahmeöffnung 130 kann ca. 33,0 mm betragen.

## Patentansprüche

1. Entnahmekappe (100), insbesondere für einen Behälter zur Aufnahme einer enteralen Ernährungslösung, wobei der Behälter eine Entnahmeöffnung aufweist, welche mit einer Abdeckung flüssigkeitsdicht versiegelt ist und im Bereich der Entnahmeöffnung einen Ansatz für die Anordnung der Entnahmekappe (100) aufweist,
wobei die Entnahmekappe (100) mit einem offenen Stirnende (110) über der Entnahmeöffnung des Behälters anordenbar ist und auf der gegenständigen Seite dem offenen Stirnende abgewandten Seite (120) der Entnahmekappe (100) wenigstens eine Aufnahmeöffnung (130) für einen Entnahmedorn (200) aufweist und im Bereich des offenen Stirnendes (110) der Entnahmekappe (100) wenigstens ein Dichtkörper (160) angeordnet ist,
und wobei unterhalb der Aufnahmeöffnung (130) für den Entnahmedorn (200) und im Bereich des offenen Stirnendes (110) eine Aufreißhilfe (170) angeordnet ist, welche beim Einführen des Entnahmedorns (200) in Richtung des offenen Stirnendes (110) bewegt wird, **dadurch gekennzeichnet, dass** die Aufreißhilfe (170) in einem innenliegenden Segment zum Mittelpunkt des Dichtkörpers (160) angeordnet ist und sich wenigstens abschnittsweise in Richtung des Mittelpunktes des Dichtkörpers (160) erstreckt, und wobei der Dichtkörper in unmittelbarer Nähe zu der dem offenen Stirnende abgewandten Seite (120) der Entnahmekappe so angeordnet ist, dass im montierten Zustand auf dem Behälter der Dichtkörper wenigstens teilweise mit der dem offenen Stirnende abgewandten Seite (120) der Entnahmekappe und mit der Abdeckung in Kontakt bringbar ist.

2. Entnahmekappe (100) nach Anspruch 1, **dadurch gekennzeichnet, dass** im Bereich des offenen Stirnendes (110) der Entnahmekappe (100) ein Schraubgewinde (155) angeordnet ist

3. Entnahmekappe (100) nach Anspruch 1 oder 2, **dadurch gekennzeichnet, dass** die Aufnahmeöffnung (130) für den Entnahmedorn (200) eine Führungshilfe ist und insbesondere die Führungshilfe die Ausrichtung des Entnahmedorns (200) mittels einer Querschnittsform wie beispielsweise einem Kreuz, einem Oval, einem Rechteck, einem Stern oder dergleichen bestimmt.

4. Entnahmekappe (100) nach einem der vorstehenden Ansprüche, **dadurch gekennzeichnet, dass** die Entnahmekappe (100) auf der dem offenen Stirnende (110) abgewandten Seite (12) eine Belüftungsöffnung (140) aufweist.

5. Entnahmekappe (100) nach einem der vorstehenden Ansprüche, **dadurch gekennzeichnet, dass** die Aufreißhilfe (170) mit dem Dichtkörper (160) einstückig ausgeformt ist.

6. Entnahmekappe (100) nach einem der vorstehenden Ansprüche, **dadurch gekennzeichnet, dass** die Aufreißhilfe (170) an dem Dichtkörper (160) schwenkbeweglich angeordnet ist.

7. Entnahmekappe (100) nach einem der vorstehenden Ansprüche, **dadurch gekennzeichnet, dass** die Aufreißhilfe (170) an der Außenkontur scharfkantig ausgeformt ist und insbesondere in Richtung des Mittelpunkts des Dichtkörpers (160) wenigstens eine Spitze aufweist.

8. Entnahmekappe (100) nach einem der vorstehenden Ansprüche, **dadurch gekennzeichnet, dass** die Aufreißhilfe (170) aus wenigstens einem Material hergestellt ist, welches aus einer Gruppe ausgewählt ist, die duro- und thermoplastische Kunststoff und insbesondere Polyphenylensulfid, Polypropylen, Poly-1-buten, Polyvinylchlorid, Polyvinylidenchlorid, Polymethyl-metaacrylat, Polyacrylnitril, Polystyrol, Polysulfon, Polyacetal, Polyvinylalkohol, Polyvinylacetat, Ionomere, Fluorkunststoff, Polyethylen, Polyamid, insbesondere ein teilaromatisches Polyamid, Polycarbonat, Polyester, Polyphenylenoxid, Polysulfon, Polyvinylacetal, Polyurethan, und chlorierter Polyether, Zellulosenitrat, Zelluloseacetat, Zelluloseether, Phenol-Harz, Harnstoff-Harz, Thioharnstoff-Harz, Melamin-Harz, Alkylharz, Allylharz, Silicon, Polyimid, Polybenzimidazol, Epoxidharz, Casein-Kunststoff, vernetztes Polyurethan, ungesättigtes Polyesterharz, Kombinationen hiervon und dergleichen umfasst

9. Dichtelement (300) für eine Entnahmekappe (100) nach einem der Ansprüche 1 bis 8, **dadurch gekennzeichnet, dass** das Dichtelement (300) einen hohlkreisförmig ausgebildeten Dichtkörper(160) und wenigstens eine Aufreißhilfe (170) aufweist, welche in einem innenliegenden Segment zum Mittelpunkt des Dichtkörpers (160) angeordnet ist und sich wenigstens abschnittsweise in Richtung des Mittelpunktes des Dichtkörpers (160) erstreckt.

10. Dichtelement (300) nach Anspruch 9, **dadurch gekennzeichnet, dass** die Aufreißhilfe (170) an dem Dichtkörper (160) schwenkbeweglich angeordnet ist.

11. Dichteiement (300) nach Anspruch 9 oder 10, **dadurch gekennzeichnet, dass** die Aufreißhilfe (170) an der Außenkontur scharfkantig ausgeformt ist und insbesondere in Richtung des Mittelpunkts des Dichtkörpers (160) wenigstens eine Spitze aufweist.

## Claims

1. Removable cap (100), more particularly for a container for receiving an enteral nutritional solution, wherein the container comprises a removal opening, which is sealed in a fluid-tight manner with a covering, and in the area of the removal opening, an attachment for arranging the removable cap (100),
wherein the removable cap (100) is arrangeable with an open front end (110) over the removal opening of the container and on the opposite side of the side (120) of the removable cap (100) facing away from the open front end (100) has at least one receiving opening (130) for a removable pin (200), and in the area of the open front end (110) of the removable cap (100) at least one sealing body (160) is arranged,
**characterised in that**
arranged below the receiving opening (130) for the removable pin (200) and in the area of the open front end (110) is a tearing aid (170), which on introduction of the removable pin (200) is moved in the direction of the open front end (110) and wherein the tearing aid (170) is arranged in an inner segment to the midpoint of the sealing body (160) and extends at least partially in the direction of the midpoint of the sealing body (160), and wherein in the immediate vicinity of the side (120) of the removable cap facing away from the open front end, the sealing body is arranged in such a way that when mounted on the container, the sealing body can at least partially be brought into contact with the side (120) of the removable cap facing away from the open front end and with the covering.

2. Removable cap (100) according to claim 1, **characterised in that**
arranged in the area of the open front end (110) of the removable cap (100) is a screw thread (155).

3. Removable cap (100) according to claim 1 or 2, **characterised in that**
the receiving opening (130) for the removable pin (200) is a guide aid, and, in particular,
the guide aid determines the alignment of the removable pin (200) by means of a cross-sectional shape, such as, for example, a cross, an oval, a rectangle, a star or suchlike.

4. Removable cap (100) according to any one of the preceding claims, **characterised in that**
on the side (12) facing away from the open front end (110), the removable cap (100) has a ventilation opening (140).

5. Removable cap (100) according to any one of the preceding claims, **characterised in that** that the tearing aid (170) is formed in one piece with the sealing body (160).

6. Removable cap (100) according to any one of the preceding claims, **characterised in that** the tearing aid (170) is arranged on the sealing body (160) in a pivoting manner.

7. Removable cap (100) according to any one of the preceding claims, **characterised in that**
on the outer contour, the tearing aid (170) is sharp-edged and, in particular in the direction of the midpoint of the sealing body (160) has at least one spike.

8. Removable cap (100) according to any one of the preceding claims, **characterised in that**
the tearing aid (170) is made of at least one material which is selected from the group comprising duro- and thermoplastic plastics, and in particular polyphenylene sulphide, polypropylene, poly-1-butene, polyvinyl chloride, polyvinylidene chloride, polymethyl methacrylate, polyacrylonitrile, polystyrene, polysulfone, polyacetal, polyvinyl alcohol, polyvinyl acetate, ionomers, fluoroplastic, polyethylene, polyamide, more particularly a partly aromatic polyamide, polycarbonate, polyester, polyphenylene oxide, polysulfone, polyvinyl acetal, polyurethane, and chlorinated polyether, cellulose nitrate, cellulose acetate, cellulose ether, phenol resin, urea resin, thiourea resin, melamine resin, alkyl resin, allyl resin, silicone, polyimide, polybenzimidazole, epoxide resin, casein plastic, crosslinked polyurethane, unsaturated polyester resin, combinations thereof and suchlike.

9. Sealing element (300) for a removable cap (100) according to any of claims 1 to 8, **characterised in that**
the sealing element (300) comprises a hollow circular sealing body (160) and at least one tearing aid (170) which is arranged in an inner segment to the midpoint of the sealing element (160) and extends at least partially in the direction of the midpoint of the sealing body (160).

10. Sealing element (300) according to claim 9, **characterised in that**
the tearing aid (170) is arranged on the sealing body (160) in a pivoting manner.

11. Sealing element (300) according to claim 9 or 10, **characterised in that**
on the outer contour, the tearing aid (170) is sharp-edged and, in particular in the direction of the midpoint of the sealing body (160) has at least one spike.

## Revendications

1. Capuchon de prélèvement (100), notamment pour un contenant destiné à recevoir une solution nutritive entérale, dans lequel le contenant présente une ouverture de prélèvement qui est fermée de manière étanche aux liquides par un chapeau et présente un applicateur dans la zone de l'ouverture de prélèvement pour la disposition du capuchon de prélèvement (100),
sachant que le capuchon de prélèvement (100) est agençable avec un bout frontal ouvert (110) au-dessus de l'ouverture de prélèvement du contenant et présente, sur le côté opposé au côté (120) détourné du bout frontal ouvert du capuchon de prélèvement (100), au moins une ouverture de réception (130) pour un mandrin de prélèvement (200) et qu'au moins un corps d'étanchéité (160) est agencé dans la zone du bout frontal ouvert (110) du capuchon de prélèvement (100),
et sachant qu'au dessous de l'ouverture de réception (130) et dans la zone du bout frontal ouvert (110), est agencée une aide au déchirement (170) qui est déplacée dans la direction du bout frontal ouvert (110) lors de l'introduction du mandrin de prélèvement (200),
**caractérisé en ce que**
l'aide au déchirement (170) est agencée dans un segment situé à l'intérieur par rapport au point central du corps d'étanchéité (160) et s'étend au moins par sections dans la direction du point central du corps d'étanchéité (160), et sachant que le corps d'étanchéité (160) est agencé à proximité immédiate du côté (120) détourné du bout frontal ouvert du capuchon de prélèvement de sorte qu'à l'état monté sur le contenant, le corps d'étanchéité est mettable en contact au moins partiellement avec le côté (120) détourné du bout frontal ouvert du capuchon de prélèvement et avec le chapeau.

2. Capuchon de prélèvement (100) selon la revendication 1, **caractérisé en ce que**
dans la zone du bout frontal ouvert (110) du capuchon de prélèvement (100), un filetage intérieur (155) est agencé.

3. Capuchon de prélèvement (100) selon les revendications 1 ou 2, **caractérisé en ce que**
l'ouverture de réception (130) pour le mandrin de prélèvement (200) est une aide de guidage et **en ce que** notamment l'aide de guidage détermine l'orientation du mandrin de prélèvement (200) au moyen d'une forme en coupe transversale comme par exemple, une croix, un ovale, un rectangle, une étoile ou similaire.

4. Capuchon de prélèvement (100) selon une quelconque des revendications précédentes, **caractérisé en ce que**
Le capuchon de prélèvement (100) présente une ouverture de ventilation (140) sur le côté (12) détourné du bout frontal ouvert (110).

5. Capuchon de prélèvement (100) selon une quelconque des revendications précédentes, **caractérisé en ce que**
l'aide au déchirement (170) est constituée en une pièce avec le corps d'étanchéité (160).

6. Capuchon de prélèvement (100) selon une quelconque des revendications précédentes, **caractérisé en ce que**
l'aide au déchirement (170) est agencée de manière pivotante sur le corps d'étanchéité (160).

7. Capuchon de prélèvement (100) selon une quelconque des revendications précédentes, **caractérisé en ce que** l'aide au déchirement (170) est constituée avec des arêtes vives sur le contour extérieur et, notamment dans la direction du point central du corps d'étanchéité (160), présente au moins une pointe.

8. Capuchon de prélèvement (100) selon une quelconque des revendications précédentes, **caractérisé en ce que**
l'aide au déchirement (170) est fabriquée en au moins une matière qui est sélectionnée à partir d'un groupe qui comporte du duroplastique et du thermoplastique et notamment du polysulfure de phénylène, du polypropylène, du poly-1-butylène, du chlorure de polyvinyle, du chlorure de polyvinylidène, du polyméthacrylate de méthyle, du polyacrylonitrile, du polystyrène, du polyacétal, de l'alcool polyvinylique, du polyacétate de vinyle, des ionomères, du plastique fluoré, du polyéthylène, du polyamide, notamment un polyamide aromatique partiel, du polycarbonate, du polyester, du polyphénylène-oxyde, du polysulfone, de l'acétal polyvinylique, du polyuréthane, et du polyéther chloré, du nitrate de cellulose, de l'acétate de cellulose, de l'éther de cellulose, de la résine phénolique, de la résine d'urée, de la résine thio-urée, de la résine de mélamine, de la résine d'alcoyle, de la résine allylique, de la silicone, du polyimide, du polybenzimidazole, de la résine époxy, du plastique à la caséine, du polyuréthane réticulé, de la résine de polyester non saturée, des combinaisons de ceux-ci et des produits similaires.

9. Élément d'étanchéité (300) destiné à un capuchon de prélèvement (100) selon une quelconque des revendications 1 à 8, **caractérisé en ce que**
l'élément d'étanchéité (300) présente un corps d'étanchéité (160) de forme circulaire creuse et au moins une aide au déchirement (170) qui est agencée dans un segment situé à l'intérieur par rapport au point central du corps d'étanchéité (160) et qui s'étend au moins par sections dans la direction du point central du corps d'étanchéité (160).

10. Élément d'étanchéité (300) selon la revendication 9, **caractérisé en ce que**
l'aide au déchirement (170) est agencée de manière pivotante sur le corps d'étanchéité (160).

11. Élément d'étanchéité (300) selon les revendications 9 ou 10, **caractérisé en ce que**
l'aide au déchirement (170) est constituée avec des arêtes vives sur le contour extérieur et, notamment dans la direction du point central du corps d'étanchéité (160), présente au moins une pointe.
